# EUROPÄISCHE PATENTSCHRIFT

(11) **EP 1 974 066 B1**
(45) Veröffentlichungstag und Bekanntmachung des Hinweises auf die Patenterteilung: **29.10.2014**
(21) Anmeldenummer: 07702736.5
(22) Anmeldetag: 12.01.2007
(51) Int. Cl.: C22B 1/20, F27B 21/06

(54) **EINE SINTERMASCHINE**
A SINTERING MACHINE
UNE MACHINE DE FRITTAGE

(30) Priorität: 19.01.2006 AT 912006
(43) Veröffentlichungstag der Anmeldung: 01.10.2008
(73) Patentinhaber: Siemens VAI Metals Technologies GmbH, 4031 Linz (AT)
(72) Erfinder: LAABER, Karl, 4407 Dietach (AT); PAMMER, Oskar, 4040 Linz (AT); STIASNY, Hans-Herbert, 4020 Linz (AT); SEBANZ, Anton, 83001 Donetsk (UA); ZEHETBAUER, Karl, 4101 Feldkirchen (AT)
(74) Vertreter: Maier, Daniel Oliver
(86) Internationale Anmeldenummer: PCT/EP2007/000264
(87) Internationale Veröffentlichungsnummer: WO 2007/082694

(56) Entgegenhaltungen:
- EP-A1- 0 861 908
- WO-A-03/102252
- DE-A1- 4 234 085
- JP-A- 2 200 740
- JP-A- 53 004 706
- JP-A- 60 155 626

## Beschreibung

Die Erfindung betrifft ein Verfahren und eine Anlage zum Sintern von metallhaltigen Stoffen wie beispielsweise Eisenerzen oder Manganerzen, insbesondere oxidischen oder carbonatischen Erzen, auf einer Sintermaschine mit Sinterabgasrückführung.

Das Sintern von metallhaltigen Stoffen wie beispielsweise Eisenerzen oder Manganerzen, insbesondere oxidischen oder carbonatischen Erzen, erfolgt mittels Sintermaschinen. Nach Aufgabe der Sintermischung, welche aus dem metallhaltigen Material, Rückgut, festem Brennstoff, Zuschlägen etc. besteht, auf das Sinterband der Sintermaschine wird die Sintermischung in einem Zündofen an ihrer Oberfläche gezündet. Anschließend werden sauerstoffhaltige Gase als Prozessgas durch die Sintermischung geleitet, wodurch die Sinterfront von der Oberfläche der Sintermischung in Richtung der Sinterbandfläche wandert. Die als Prozessgas verwendeten Gase sind beispielsweise Frischluft, Abluft aus einem Sinterkühler, zum Vortrocknen der Sintermischung verwendete Luft, ein Gemisch aus mehreren dieser Gase, oder ein Gemisch eines oder mehrerer dieser Gase mit technischem Sauerstoff. Dabei wird das Sinterband von der Aufgabestelle in Richtung Abwurfstelle bewegt. Während des Transports auf dem Sinterband wird die gesamte Sintermischung durchgesintert und verlässt als heißer Fertigsinter an der Abwurfstelle das Sinterband. Der heiße Fertigsinter wird in einem nachfolgenden Sinterkühler gekühlt. Sintermaschinen können beispielsweise als Wanderrost-Sintermaschinen ausgeführt sein, in denen das Prozessgas durch die Sintermischung gesaugt wird, indem mittels Gebläsen ein Unterdruck an die unter dem Sinterband liegenden Saugkästen angelegt wird.

Entlang des Sinterbandes verändern sich im Normalbetrieb Temperatur und Sauerstoffgehalt des anfallenden Sinterabgases. Die Temperatur des Sinterabgases nimmt entlang des Sinterbandes zu. Der Sauerstoffgehalt des Sinterabgases nimmt entlang des Sinterbandes zunächst ab, um nach Erreichen eines Minimums wieder anzusteigen. Üblicherweise beträgt die Temperatur des Sinterabgases im vorderen ersten Abschnitt des Sinterbandes unter 100°C und steigt bis zum hinteren Abschnitt auf über 300°C an.

Mittels unter dem Sinterband positionierten Saugkästen wird das Prozessgas durch die Sintermischung gesaugt und das bei dieser Passage entstehende Sinterabgas gesammelt und abgeleitet. Da der Sintervorgang große Mengen Prozessgas erfordert, ergeben sich große Mengen Sinterabgas. Das Sinterabgas enthält u.a. verdampftes Wasser aus der Sintermischung, CO₂ und CO aus der z.T. unvollständigen Verbrennung des Brennstoffs und Kalzinationsvorgängen, ferner aus der Verbrennung von im Brennstoff oder Erz enthaltenem Schwefel Schwefeloxide SOₓ, sowie Stickoxide NOₓ, Dioxine, Furane, Staub. Bevor das Sinterabgas als Abgas der Sintermaschine in die Umwelt entlassen werden kann, ist daher zur Minimierung der Umweltbelastung die Entfernung von Schadstoffen notwendig. Eine Verminderung der aus einer Sintermaschine abzuführenden Abgasmenge bzw. der im Abgas enthaltenen Schadstofffracht erleichtert die Abgasreinigung.

Es ist bereits bekannt, die Abgasmenge und die im Abgas enthaltene Schadstofffracht dadurch zu reduzieren, dass ein Teil des Sinterabgases als Prozessgas auf die Sintermischung zurückgeführt wird. Dadurch wird einerseits die Menge des von außen in die Sintermaschine eingeführten Prozessgases reduziert, und andererseits der in diesem enthaltene Sauerstoff besser ausgenutzt.

So beschreibt beispielsweise JP-53-004706 eine teilweise Rückführung der Sinterabgase auf die Sintermischung, wobei das kalte Sinterabgas aus dem vorderen ersten Abschnitt des Sinterbandes zu dem heißen Sinterabgas aus dem hinteren dritten Abschnitt geleitet wird, bevor beide Gase vereinigt werden. Dies bedeutet jedoch, dass die Transportstrecke, die das kalte Sinterabgas bis zur Vereinigung mit dem heißen Sinterabgas zurücklegen muss, sehr lang ist. Dies bedeutet weiters, dass es in diesem langen Leitungsbereich zur Auskondensation der aus den in den Sinterabgasen enthaltenen Stickoxiden NOₓ, Schwefeloxiden SOₓ und Wasserdampf gebildeten Säuren infolge des Unterschreitens der Säuretaupunkte kommt. Die auskondensierenden Säuren sind stark korrodierend.

In JP-08-100222 erfolgt eine Vereinigung von Sinterabgasen aus einem vorderen und einem hinteren Abschnitt zu einem Mischgas sowie eine Rückführung des dabei entstehenden Mischgases auf einen mittleren Abschnitt des Sinterbandes. Die Sinterabgase aus dem vorderen und dem hinteren Abschnitt werden dabei mittels Gebläsen bis zu dem Ort ihrer Vermischung transportiert. Daher ist jeweils ein Gebläse in der Leitung für das Sinterabgas aus dem vorderen Abschnitt und in der Leitung für das Sinterabgas aus dem hinteren Abschnitt vorhanden. Ein Gebläse in der Leitung für das kühles Sinterabgas aus dem vorderen Abschnitt ist starken Korrosionsproblemen ausgesetzt. Ein Gebläse für das heiße Sinterabgas aus dem hinteren Abschnitt ist der Gefahr einer Überhitzung ausgesetzt.

EP861908 offenbart Sinterverfahren und -Vorrichtung, bei denen Prozessgas mit einem bestimmten Druck und Massendurchsatz auf einen mittleren Bereich des Sinterbandes aufgebracht wird, um die Sintergeschwindigkeit nach Erhalt einer Sinterschicht mit bestimmter Dicke ansteigen zu lassen. In Fig. 4 der EP861908 ist eine Sinteranlage gezeigt, in der Sinterabgas aus einem mittleren Abschnitt des Sinterbandes in einen Strom aus vereinigten Sinterabgasen aus dem vorderen und dem hinteren Abschnitt des Sinterbandes eingeleitet wird. Dahinter kann die dabei erhaltene Mischung aus den Sinterabgasen aller Abschnitte des Sinterbandes abgezweigt und auf den mittleren Bereich des Sinterbandes aufgebracht werden. EP861908 stellt sich nicht die Vermeidung von Korrosionsproblemen als Aufgabe.

Es ist eine Aufgabe der vorliegenden Erfindung, die Transportstrecke, die das kühle Sinterabgas aus dem ersten Abschnitt bis zur Vereinigung mit dem heißen Sinterabgas aus dem dritten Abschnitt zurücklegen muss, möglichst gering zu halten, um die Korrosionsprobleme gering zu halten.

Diese Aufgabe wird dadurch gelöst, dass das heiße Sinterabgas aus dem dritten Abschnitt, welches im Normalbetrieb keine Korrosionsprobleme verursacht, möglichst nahe an den ersten Abschnitt herangeführt wird, bevor es mit dem Sinterabgas aus dem ersten Abschnitt vereinigt wird.

Gegenstand der vorliegenden Erfindung ist daher eine Vorrichtung zum Sintern von metallhaltigen Stoffen wie beispielsweise Eisenerzen oder Manganerzen, insbesondere oxidischen oder carbonatischen Erzen, auf einer Sintermaschine mit einer Aufgabeeinrichtung (1) für eine festen Brennstoff enthaltende Sintermischung (2) auf ein Sinterband (3), mit einer Zündvorrichtung (6) zur Entzündung der Sintermischung an der Oberfläche, mit Saugkästen (7) zur Durchleitung von sauerstoffhaltigem Prozessgas (8,10,12) durch die Sintermischung in drei aufeinander folgenden Abschnitten (9,11,13) des Sinterbandes, von denen der erste Abschnitt (9) an die Aufgabeeinrichtung (1) anschließt und der dritte Abschnitt (13) durch das Abwurfende (4) des Sinterbandes begrenzt ist, mit einer Sammelleitung (15) zur Vereinigung und Weiterleitung des in den Saugkästen (7) des dritten Abschnittes (13) anfallenden Sinterabgases, mit einer Ausfuhrleitung (16) zur Vereinigung und Weiterleitung des in den Saugkästen (7) des zweiten Abschnittes (11) anfallenden Sinterabgases, mit einer Einrichtung zur Herstellung eines Mischgases aus dem Sinterabgas aus dem ersten Abschnitt (9) des Sinterbandes und dem Sinterabgas aus dem dritten Abschnitt (13) des Sinterbandes, mit Verbindungsleitungen (14c) zur Einspeisung der Sinterabgase aus den Saugkästen (7) des dritten Abschnitts (13) in die Sammelleitung (15), mit Verbindungsleitungen (14b) zur Einspeisung der Sinterabgase aus den Saugkästen (7) des zweiten Abschnitts (11) in die Ausfuhrleitung (16), und mit Verbindungsleitungen (14a) zur Einspeisung der Sinterabgase aus den Saugkästen (7) des ersten Abschnitts (9) in die Einrichtung zur Herstellung eines Mischgases, mit einer Einrichtung zum Transport und zur Verteilung des Mischgases als Prozessgas (10) für den zweiten Abschnitt auf die Sintermischung (2) im zweiten Abschnitt (11) des Sinterbandes, mit einer Abgasleitung (21) zum Abführen des Gases aus der Ausfuhrleitung (16) für Sinterabgas aus dem zweiten Abschnitt des Sinterbandes aus der Sintermaschine, und mit einem dem Abwurfende (4) des Sinterbandes nachgeschalteten Sinterkühler (17), dadurch gekennzeichnet, dass die Einrichtung zur Herstellung eines Mischgases die Sammelleitung (15) für die Sinterabgase aus dem dritten Abschnitt (13) des Sinterbandes und einen Mischungsbereich der Sammelleitung (15) umfasst, in den die Verbindungsleitungen (14a) zur Einspeisung des Sinterabgases aus den Saugkästen (7) des ersten Abschnittes (9) des Sinterbandes münden, wobei der Abstand des dritten Abschnittes (13) vom Mischungsbereich größer ist als der Abstand des ersten Abschnittes (9) vom Mischungsbereich,
wobei der Mischungsbereich unterhalb des ersten Abschnittes (9) liegt.
und wobei die von den Saugkästen (7) ausgehenden Verbindungsleitungen (14a, 14b, 14c) je zwei Mündungen aufweisen, von denen die eine in die Sammelleitung (15) der Vorrichtung zur Herstellung eines Mischgases und die andere in die Ausfuhrleitung (16) führt.

Ein Verfahren zum Betrieb einer solchen Vorrichtung ist ein Verfahren zum Sintern von metallhaltigen Stoffen wie beispielsweise Eisenerzen oder Manganerzen, insbesondere oxidischen oder carbonatischen Erzen, auf einer Sintermaschine, bei dem sauerstoffhaltiges Prozessgas in drei aufeinander folgenden Abschnitten des Sinterbandes, von denen der erste auf einer Seite an die Aufgabezone anschließt und der dritte am Abwurfende des Sinterbandes endet, durch die Sintermischung hindurch geleitet wird, und das in jedem der Abschnitte anfallende Sinterabgas, separat in Saugkästen gesammelt und abgeleitet wird,
und das Sinterabgas aus dem ersten Abschnitt und das Sinterabgas aus dem dritten Abschnitt als Prozessgas dem zweiten Abschnitt zugeführt wird, und das im zweiten Abschnitt anfallende Sinterabgas als Abgas aus der Sintermaschine abgeführt wird, und der heiße Fertigsinter nach Abwurf vom Sinterband gekühlt wird, dadurch gekennzeichnet, dass das Sinterabgas aus dem dritten Abschnitt zum Sinterabgas aus dem ersten Abschnitt transportiert und in einem Mischungsbereich mit diesem zu einem Mischgas vereinigt wird, wobei die Transportstrecke des Sinterabgases aus dem dritten Abschnitt zum Mischungsbereich größer ist als die Transportstrecke des Sinterabgases aus dem ersten Abschnitt zum Mischungsbereich.

Die Länge des Sinterbandes wird in drei aufeinander folgende Abschnitte eingeteilt. Der erste Abschnitt beginnt, in Transportrichtung der Sintermischung gesehen, anschließend an die Aufgabezone, der dritte Abschnitt endet am Abwurfende des Sinterbandes. Der zweite Abschnitt wird durch den ersten und dritten Abschnitt begrenzt.

Die Einteilung der Abschnitte erfolgt so, dass die Abgasmenge der Sintermaschine minimiert wird und das Prozessgas für den zweiten Abschnitt im Normalbetrieb, gegebenenfalls nach Zugabe von Abluft aus einem Sinterkühler und/oder Frischluft und/oder zum Vortrocknen der Sintermischung verwendeter Luft und/oder technischem Sauerstoff zum Mischgas, eine bestimmte Temperatur und einen bestimmten Sauerstoffgehalt aufweist. Die Mindesttemperatur beträgt 90°C, bevorzugt 100°C, und üblicherweise beträgt die höchste Temperatur bis zu 150°C, bevorzugterweise bis zu 130°C. Die Untergrenze für den Sauerstoffgehalt ist 15 Vol%, bevorzugterweise 17 Vol%, es sind aber auch Sauerstoffgehalte von bis zu 20 Vol% oder höher möglich.

Mit dieser Temperatur des Prozessgases für den zweiten Abschnitt gewährleistet man, dass die Korrosionsgefahr in den mit ihm in Kontakt tretenden Anlagenteilen gering gehalten wird. Mit diesem Sauerstoffgehalt gewährleistet man, dass eine gute Sinterqualität erzielt wird. Bevorzugt ist ein möglichst hoher Sauerstoffgehalt des Prozessgases für den zweiten Abschnitt.
Je nach Verfahrensparametern wie beispielsweise Sinterbandgeschwindigkeit, Zusammensetzung der Sintermischung, Sauerstoffgehalt des Prozessgases, Schichtdicke der Sintermischung auf dem Sinterband, Durchlässigkeit der Sintermischung, an die Saugkästen angelegter Unterdruck, durchgeleitete Prozessgasmenge, variiert der Anteil eines jeden Abschnittes an der Gesamtlänge des Sinterbandes in einem gewissen Bereich.
Der erste Abschnitt des Sinterbandes nimmt üblicherweise 5-25 % der Länge des Sinterbandes ein, bevorzugt 10-20 %. Der an den ersten Abschnitt anschließende zweite Abschnitt des Sinterbandes nimmt üblicherweise 50-85 % der Länge des Sinterbandes ein, bevorzugt 55-75 %. Der an den zweiten Abschnitt des Sinterbandes anschließende dritte Abschnitt des Sinterbandes nimmt üblicherweise 10-25 % der Länge des Sinterbandes ein, bevorzugt 15-20 %.

Jedem Abschnitt des Sinterbandes sind die unter ihm angeordneten Saugkästen zugeordnet. Den Abschnitten des Sinterbandes sind jeweils mindestens zwei Saugkästen zugeordnet. Das Sinterabgas aus jedem Abschnitt des Sinterbandes wird, separat vom Sinterabgas der anderen Abschnitte, in den dem jeweiligen Abschnitt zugeordneten Saugkästen gesammelt und aus diesen abgeleitet, wobei die Ableitung des Sinterabgases bevorzugterweise geregelt werden kann.

Das Sinterabgas aus dem dritten Abschnitt wird zum Sinterabgas aus dem ersten Abschnitt transportiert und mit diesem in einem Mischungsbereich zu einem Mischgas vereinigt. Dabei ist die Transportstrecke des Sinterabgases aus dem dritten Abschnitt zum Mischungsbereich größer als die Transportstrecke des Sinterabgases aus dem ersten Abschnitt zum Mischungsbereich. Da der Weg, den das kalte Sinterabgas aus dem ersten Abschnitt bis zum Mischungsbereich zurücklegen muss, möglichst gering sein soll, soll das Sinterabgas aus dem dritten Abschnitt möglichst nahe beim ersten Abschnitt mit dem Sinterabgas aus dem ersten Abschnitt vereinigt werden. Besonders bevorzugt ist es daher, dass das Sinterabgas aus dem ersten Abschnitt direkt unterhalb des ersten Abschnittes mit dem Sinterabgas aus dem dritten Abschnitt vereinigt wird. Je nach den baulichen Gegebenheiten der Sintermaschine kann es aber auch notwendig sein, den Mischungsbereich etwas weiter entfernt vom ersten Abschnitt anzuordnen.

Das durch Vereinigung der Sinterabgase aus dem ersten und dritten Abschnitt erhaltene Mischgas wird dem zweiten Abschnitt als Prozessgas für den zweiten Abschnitt zugeführt.

Um die für eine gute Sinterqualität optimalen Werte für Temperatur und Sauerstoffgehalt des Prozessgases für den zweiten Abschnitt zu erhalten, können die Längen der Abschnitte in den angegebenen Bereichen variiert und damit die Eigenschaften des Mischgases bzw. des Prozessgases für den zweiten Abschnitt verändert werden.
Nach einer Ausführungsform des Verfahrens wird das gesamte Sinterabgas aus dem dritten Abschnitt mit dem gesamten Sinterabgas aus dem ersten Abschnitt vereinigt wird. Nach einer anderen Ausführungsform wird ein Teil des Sinterabgases eines Abschnittes dem Sinterabgas eines benachbarten Abschnittes zugeführt. Bevorzugterweise wird nur das in den Grenzbereichen der Abschnitte anfallende Sinterabgas dem Sinterabgas eines benachbarten Abschnittes zugeführt. Unter dem Grenzbereich ist dabei ein Bereich zu verstehen, der sich beiderseits der Grenze zwischen den Abschnitten jeweils in einer Länge von bis zu 30 % der Länge des betreffenden Abschnittes in die beiden benachbarten Abschnitte erstreckt.
Außerdem kann dem Mischgas zur Einstellung der Temperatur und des Sauerstoffgehaltes des Prozessgases für den zweiten Abschnitt Abluft aus einem Sinterkühler und/oder Frischluft, und/oder zum Vortrocknen der Sintermischung verwendete Luft und/oder technischer Sauerstoff zugegeben werden.
Durch diese Maßnahmen können Menge, Temperatur und Sauerstoffgehalt der Sinterabgase der einzelnen Abschnitte und damit des Mischgases bzw. des Prozessgases für den zweiten Abschnitt in gewünschter Weise variiert werden.

Das sauerstoffhaltige Prozessgas für den ersten und/oder dritten Abschnitt kann beispielsweise Frischluft, Abluft aus einem Sinterkühler, zum Vortrocknen der Sintermischung verwendete Luft, ein Gemisch aus mehreren dieser Gase, oder ein Gemisch eines oder mehrerer dieser Gase mit technischem Sauerstoff sein. Bevorzugt sind die Verwendung von Frischluft, die Verwendung von Abluft aus einem Sinterkühler, die Verwendung eines Gemisches aus Frischluft und Abluft aus einem Sinterkühler, die Verwendung eines Gemisches aus technischem Sauerstoff und Frischluft, die Verwendung eines Gemisches aus technischem Sauerstoff und Abluft aus einem Sinterkühler, sowie die Verwendung eines Gemisches aus technischem Sauerstoff, Frischluft und Abluft aus einem Sinterkühler.
Durch die Wahl des sauerstoffhaltigen Prozessgases können Menge, Temperatur und Sauerstoffgehalt der Sinterabgase der einzelnen Abschnitte und damit des Mischgases bzw. des Prozessgases für den zweiten Abschnitt in gewünschter Weise variiert werden.

Gemäß einer bevorzugten Ausführungsform des Verfahrens wird das Sinterabgas aus dem zweiten Abschnitt mit Hilfe des Sinterabgases aus dem dritten Abschnitt erwärmt, ohne dass sich die beiden Sinterabgase vermischen. Durch die Temperaturerhöhung wird in den das Sinterabgas aus dem zweiten Abschnitt führenden Leitungen die Korrosionsgefahr durch Auskondensation von Säuren infolge einer Unterschreitung ihres Taupunktes vermindert.
Dies geschieht dadurch, dass die Sinterabgase aus den drei Abschnitten innerhalb einer Gesamtleitung geleitet werden. Die Gesamtleitung ist in ihrem Innenbereich durch in Längsrichtung verlaufende Trennwände so in einzelne Gasführungskanäle aufgeteilt, dass sich das heiße Sinterabgas aus dem dritten Abschnitt nicht mit dem kühleren Sinterabgas aus dem zweiten Abschnitt vermischen kann, aber einen Teil seiner Wärme auf das Sinterabgas aus dem zweiten Abschnitt übertragen kann. Weiters können die aus den Sinterabgasen der verschiedenen Abschnitte anfallenden Stäube getrennt gasdicht, beispielsweise mittels Schurren mit gasdichten Staubschleusen, aus den die Sinterabgase führenden Gasführungskanälen ausgetragen werden.

Die vereinigten Sinterabgase aus dem zweiten Abschnitt werden als Abgas aus der Sintermaschine abgeführt. Bei der Vereinigung der Sinterabgase aus den einzelnen Saugkästen wird jeweils ein kälteres Sinterabgas in ein wärmeres Sinterabgas bzw. in die vereinigten wärmeren Sinterabgase eingeleitet.

Bevorzugterweise wird das Mischgas vor seiner Verwendung als Prozessgas für den zweiten Abschnitt entstaubt.
Bevorzugterweise wird das Sinterabgas aus dem zweiten Abschnitt während seiner Abführung als Abgas aus der Sintermaschine gereinigt, indem es beispielsweise entstaubt wird und Stickoxide NOₓ oder Schwefeloxide SOₓ sowie andere Schadstoffe entfernt werden.

Die bei diesen Entstaubungs- und Reinigungsoperationen sowie die bei der Austragung aus den Gasführungskanälen erhaltenen Stäube werden, soweit prozesstechnisch möglich, als Zusatzmaterial zur Herstellung der Sintermischung eingesetzt.

Die erfindungsgemäße Vorrichtung ist eine Vorrichtung zum Sintern von metallhaltigen Stoffen wie beispielsweise Eisenerzen oder Manganerzen, insbesondere oxidischen oder carbonatischen Erzen, auf einer Sintermaschine mit einer Aufgabeeinrichtung für eine festen Brennstoff enthaltende Sintermischung auf ein Sinterband, mit einer Zündvorrichtung zur Entzündung der Sintermischung an der Oberfläche, mit Saugkästen zur Durchleitung von sauerstoffhaltigem Prozessgas durch die Sintermischung in drei aufeinander folgenden Abschnitten des Sinterbandes, von denen der erste Abschnitt an die Aufgabeeinrichtung anschließt und der dritte Abschnitt durch das Abwurfende des Sinterbandes begrenzt ist, mit einer Sammelleitung zur Vereinigung und Weiterleitung des in den Saugkästen des dritten Abschnittes anfallenden Sinterabgases, mit einer Ausfuhrleitung zur Vereinigung und Weiterleitung des in den Saugkästen des zweiten Abschnittes anfallenden Sinterabgases, mit einer Einrichtung zur Herstellung eines Mischgases aus dem Sinterabgas aus dem ersten Abschnitt des Sinterbandes und dem Sinterabgas aus dem dritten Abschnitt des Sinterbandes, mit Verbindungsleitungen zur Einspeisung der Sinterabgase aus den Saugkästen des dritten Abschnitts in die Sammelleitung, mit Verbindungsleitungen zur Einspeisung der Sinterabgase aus den Saugkästen des zweiten Abschnitts in die Ausfuhrleitung, und mit Verbindungsleitungen zur Einspeisung der Sinterabgase aus den Saugkästen des ersten Abschnitts in die Einrichtung zur Herstellung eines Mischgases, mit einer Einrichtung zum Transport und zur Verteilung des Mischgases als Prozessgas für den zweiten Abschnitt auf die Sintermischung im zweiten Abschnitt des Sinterbandes, mit einer Abgasleitung zum Abführen des Gases aus der Ausfuhrleitung für Sinterabgas aus dem zweiten Abschnitt des Sinterbandes aus der Sintermaschine, und mit einem dem Abwurfende des Sinterbandes nachgeschalteten Sinterkühler, dadurch gekennzeichnet, dass die Einrichtung zur Herstellung eines Mischgases die Sammelleitung für die Sinterabgase aus dem dritten Abschnitt des Sinterbandes, in welche in einem Mischungsbereich die Verbindungsleitungen zur Einspeisung des Sinterabgases aus den Saugkästen des ersten Abschnittes des Sinterbandes münden, und in welcher der Abstand des dritten Abschnittes vom Mischungsbereich größer ist als der Abstand des ersten Abschnittes vom Mischungsbereich, umfasst.

Das Prozessgas wird durch die Sintermischung geleitet, indem mittels Gebläsen ein Unterdruck an die unter dem Sinterband liegenden Saugkästen angelegt wird. Dadurch wird das Prozessgas durch die Sintermischung in die Saugkästen gesaugt Vorteilhafterweise sind zum Durchsaugen der Prozessgase durch den ersten und den dritten Abschnitt sowie durch den zweiten Abschnitt insgesamt zumindest zwei, vorzugsweise drehzahlgeregelte, Gebläse vorgesehen.

Der erste Abschnitt des Sinterbandes nimmt üblicherweise 15-25 % der Länge des Sinterbandes ein, bevorzugt 20-25 %. Der an den ersten Abschnitt anschließende zweite Abschnitt des Sinterbandes nimmt üblicherweise 50-65 % der Länge des Sinterbandes ein, bevorzugt 55-65 %. Der an den zweiten Abschnitt des Sinterbandes anschließende dritte Abschnitt des Sinterbandes nimmt üblicherweise 10-25 % der Länge des Sinterbandes ein, bevorzugt 15-25 %. Bei entsprechender Einteilung besitzen die Sinterabgase, das Mischgas und das Prozessgas für den zweiten Abschnitt im Normalbetrieb die zur Ausführung des erfindungsgemäßen Verfahrens gewünschten Temperaturen und Sauerstoffgehalte.

In der Sammelleitung werden die in den Saugkästen des dritten Abschnittes anfallenden Sinterabgase vereinigt und vom dritten Abschnitt weggeleitet. Durch Verbindungsleitungen wird das Sinterabgas aus den jeweiligen Saugkästen in die Sammelleitung transportiert.

In der Ausfuhrieitung werden die in den Saugkästen des zweiten Abschnittes anfallenden Sinterabgase vereinigt und vom zweiten Abschnitt weggeleitet. Durch Verbindungsleitungen wird das Sinterabgas aus den jeweiligen Saugkästen in die Ausfuhrleitung transportiert. Bei der Vereinigung der Sinterabgase aus den einzelnen Saugkästen wird jeweils ein kälteres Sinterabgas in die vereinigten wärmeren Sinterabgase eingeleitet.

Die Einrichtung zur Herstellung eines Mischgases aus dem Sinterabgas aus dem ersten Abschnitt und dem Sinterabgas aus dem dritten Abschnitt umfasst die Sammelleitung, in welche die von den Saugkästen des ersten Abschnittes ausgehenden Verbindungsleitungen münden. Der Bereich der Sammelleitung, in den die von den Saugkästen des ersten Abschnittes ausgehenden Verbindungsleitungen münden, ist der Mischungsbereich. Durch diese Verbindungsleitungen wird das Sinterabgas aus dem ersten Abschnitt in die Sammelleitung eingespeist. Erfindungsgemäß ist der Abstand des dritten Abschnittes vom Mischungsbereich größer als der Abstand des ersten Abschnittes vom Mischungsbereich.
Der Mischungsbereich liegt unterhalb des ersten Abschnittes.
Die Einrichtung zur Herstellung eines Mischgases ist unterhalb oder seitlich des Sinterbandes angeordnet. Sie verläuft bevorzugterweise parallel zum Sinterband. Ein paralleler Verlauf erlaubt eine kompakte Bauweise der erfindungsgemäßen Vorrichtung.

In der Abgasleitung wird das Gas aus der Ausfuhrleitung aus der Sintermaschine abgeführt.

Nach einer bevorzugten Ausführungsform der erfindungsgemäßen Vorrichtung sind unter jedem Abschnitt mindestens zwei Saugkästen angeordnet.

Nach einer bevorzugten Ausführungsform ist in zumindest einer der von den Saugkästen der 3 Abschnitte ausgehenden Verbindungsleitungen eine Drosseleinrichtung, bspw. eine Drosselklappe, vorgesehen. Mittels dieser Drosseleinrichtung kann der Transport des Sinterabgases aus dem mit der Verbindungsleitung verbundenen Saugkasten geregelt werden.

Nach einer bevorzugten Ausführungsform sind die Einrichtung zur Herstellung eines Mischgases und die Ausfuhrleitung für das Sinterabgas aus dem zweiten Abschnitt des Sinterbandes als durch Trennwände voneinander getrennte, benachbarte Gasführungskanäle im Inneren einer unterhalb der Saugkästen angeordneten, bevorzugterweise parallel zum Sinterband verlaufenden, Gesamtleitung angeordnet.
Die Anordnung unterhalb der Saugkästen parallel zum Sinterband erlaubt eine besonders kompakte Bauweise der Vorrichtung. Innerhalb der Gesamtleitung findet Wärmeaustausch zwischen den benachbarten Gasführungskanälen statt. Dabei wird die Temperatur des Sinterabgases aus dem zweiten Abschnitt des Sinterbandes durch das wärmere Sinterabgas aus dem dritten Abschnitt des Sinterbandes erhöht. Diese Temperaturerhöhung vermindert die Korrosionsgefahr in der Ausfuhrleitung. Bevorzugterweise sind in den Gasführungskanälen der Gesamtleitung zur Austragung der sich ablagernden Stäube Schurren mit gasdichten Staubschleusen vorgesehen. Diese Stäube können, soweit prozesstechnisch möglich, bei der Herstellung der Sintermischung eingesetzt werden.

Nach einer bevorzugten Ausführungsform umfasst die Einrichtung zum Transport und zur Verteilung des Mischgases als Prozessgas für den zweiten Abschnitt auf die Sintermischung im zweiten Abschnitt des Sinterbandes eine, zumindest eine Entstaubungsanlage enthaltende, Rückführleitung sowie eine Verteilungshaube. Die Rückführleitung mündet an einem Ende in den Mischungsbereich der Einrichtung zur Herstellung eines Mischgases und am anderen Ende in die Verteilungshaube.
Bei der Entstaubungsanlage handelt es sich beispielsweise um einen Zyklon oder eine Elektrofilteranlage.

Nach einer bevorzugten Ausführungsform ist in der Abgasleitung eine Entstaubungsanlage und/oder eine Abgasreinigungsanlage mit beispielsweise einer Entstaubungsanlage und einer Anlage zur Entfernung von NOₓ und SOₓ vorgesehen.

Die Entstaubungsanlagen in der Rückführleitung, in der Abgasleitung und in der Abgasreinigungsanlage trennen mitgeführten Staub aus dem Mischgas bzw. dem Abgas ab. Der abgetrennte Staub kann, soweit prozesstechnisch möglich, bei der Herstellung der Sintermischung eingesetzt werden.

Nach einer bevorzugten Ausführungsform münden in die Rückführleitung Leitungen zur Zuspeisung von Abluft aus dem Sinterkühler und/oder Frischluft und/oder zum Vortrocknen der Sintermischung verwendeter Luft und/oder technischem Sauerstoff. Die durch diese Leitungen zugespeisten Gase erlauben es, die Temperatur und den Sauerstoffgehalt des Mischgases zu verändern, bevor es über die Verteilungshaube als Prozessgas für den zweiten Abschnitt auf die Sintermischung im zweiten Abschnitt des Sinterbandes geführt wird.

Nach einer bevorzugten Ausführungsform ist in der Rückführleitung ein statischer Mischer vorgesehen, der sich vor dem in die Verteilungshaube mündenden Ende der Rückführleitung befindet.

Bei der erfindungsgemäßen Vorrichtung weisen die von den Saugkästen ausgehenden Verbindungsleitungen je zwei Mündungen auf, von denen die eine in die Sammelleitung der Vorrichtung zur Herstellung eines Mischgases und die andere in die Ausfuhrleitung führt.

Bevorzugterweise weisen nur diejenigen Verbindungsleitungen je zwei Mündungen auf, die von Saugkästen ausgehen, die im Grenzbereich benachbarter Abschnitte liegen.
Die Mündungen können geöffnet und geschlossen werden, wobei vorzugsweise jeweils eine Mündung geschlossen und eine Mündung geöffnet ist.
Auf diese Weise kann gesteuert werden, ob ein Teil des Sinterabgases eines Abschnittes zusammen mit dem restlichen Sinterabgas des entsprechenden Abschnittes weitergeleitet wird, oder ob es zusammen mit dem Sinterabgas des benachbarten Abschnittes weitergeleitet wird.

Nach einer weiteren bevorzugten Ausführungsform sind Leitungen zur Zuführung von Abluft aus dem Sinterkühler auf den ersten und/oder dritten Abschnitt des Sinterbandes vorgesehen. Dadurch kann Abluft aus dem Sinterkühler in jedem der beiden Abschnitte als Prozessgas bzw. als Bestandteil des Prozessgases verwendet werden. In den Leitungen zur Zuführung von Abluft aus dem Sinterkühler ist vorzugsweise eine Entstaubungsanlage vorgesehen. Der in dieser Entstaubungsanlage abgetrennte Staub kann, soweit prozesstechnisch möglich, bei der Herstellung der Sintermischung eingesetzt werden.

Nach einer bevorzugten Ausführungsform münden Leitungen zur Zumischung von technischem Sauerstoff in die Leitungen zur Zuführung von Abluft aus dem Sinterkühler auf den ersten und/oder dritten Abschnitt des Sinterbandes.

Nach einer weiteren bevorzugten Ausführungsform sind Leitungen zur Zumischung von technischem Sauerstoff in die Prozessgase für den ersten und/oder dritten Abschnitt des Sinterbandes vorgesehen.
Figur 1: schematisches Fließbild einer erfindungsgemäß arbeitenden Sintermaschine
Figur 2: schematischer Schnitt im Grenzbereich zweier Abschnitte durch eine Sintermaschine mit Gesamtleitung

Figur 1 zeigt ein schematisches Fließbild einer erfindungsgemäß arbeitenden Sintermaschine. Mittels der Aufgabevorrichtung 1 wird die festen Brennstoff enthaltende Sintermischung 2 auf das Sinterband 3 aufgegeben. Das mit Sintermischung 2 beladene Sinterband 3 läuft von der Aufgabeeinrichtung 1 in Richtung Abwurfende 4 des Sinterbandes und transportiert die Sintermischung 2 von der Aufgabeeinrichtung 1 weg. Die Laufrichtung ist durch einen Pfeil 5 gekennzeichnet. In der Zündvorrichtung 6 wird die Sintermischung 2 an der Oberfläche entzündet. Mittels unter dem Sinterband 3 angeordneter Saugkästen 7 wird Prozessgas 8 durch die Sintermischung 2 im ersten Abschnitt 9 des Sinterbandes, Prozessgas 10 durch die Sintermischung 2 im zweiten Abschnitt 11 des Sinterbandes, und Prozessgas 12 durch die Sintermischung 2 im dritten Abschnitt 13 des Sinterbandes geleitet. Verbindungsleitungen 14a, 14b, 14c leiten das Sinterabgas aus den Saugkästen 7 ab. Das in den Saugkästen 7 unter dem ersten Abschnitt 9 anfallende Sinterabgas wird über die Verbindungsleitungen 14a im Mischungsbereich in die Sammelleitung 15 der Einrichtung zur Herstellung eines Mischgases eingespeist. Das in den Saugkästen unter dem zweiten Abschnitt 11 anfallende Sinterabgas wird über die Verbindungsleitungen 14b in die Ausfuhrleitung 16 eingespeist. Das in den Saugkästen unter dem dritten Abschnitt 13 anfallende Sinterabgas wird über die Verbindungsleitungen 14c in die Sammelleitung 15 eingespeist. Dem Abwurfende 4 des Sinterbandes ist ein Sinterkühler 17 nachgeschaltet. Über eine Rückführleitung 18 und eine Verteilungshaube 19 wird das Mischgas aus der Einrichtung zur Herstellung eines Mischgases als Prozessgas 10 auf die Sintermischung 2 im zweiten Abschnitt 11 geführt. Vor der Verteilungshaube 19 befindet sich ein statischer Mischer 20 in der Rückführleitung 18. Über eine Abgasleitung 21 wird das Sinterabgas aus dem zweiten Abschnitt 11 einer Abgasreinigungsanlage 22 zugeführt, bevor es in die Umwelt entlassen wird. Ein Gebläse 23 sorgt für den Transport des Mischgases in der Rückführleitung 18. Ein Gebläse 24 sorgt für den Transport des Sinterabgases aus dem zweiten Abschnitt 11 in der Ausfuhrleitung 16 und in der Abgasleitung 21. In der Rückführleitung 18 ist eine Entstaubungsanlage 25 vorhanden. In der Abgasleitung 21 ist eine Entstaubungsanlage 26 vorhanden. In die Rückführleitung 18 münden eine Leitung 27 zur Zuspeisung von Abluft aus dem Sinterkühler, eine Leitung 28 zur Zuspeisung von Frischluft, eine Leitung 29 zur Zuspeisung von zum Vortrocknen der Sintermischung verwendeter Luft und eine Leitung 30 zur Zuspeisung von technischem Sauerstoff. Die Verbindungsleitungen 14a, die Verbindungsleitungen 14b und die Verbindungsleitungen 14c, welche von Saugkästen 7 im Grenzbereich des ersten Abschnittes 9 und zweiten Abschnittes 11 bzw. von Saugkästen 7 im Grenzbereich des zweiten Abschnittes 11 und dritten Abschnittes 13 ausgehen, münden sowohl in die Sammelleitung 15 der Einrichtung zur Herstellung eines Mischgases als auch in die Ausfuhrleitung 16. Die Leitungen 31 und 32 führen Abluft aus dem Sinterkühler 17 auf den ersten Abschnitt 9 und den dritten Abschnitt 13 zu. Dabei wird die Abluft aus dem Sinterkühler mittels einer Entstaubungsanlage 33 entstaubt und mittels eines Gebläses 34 transportiert. Regelklappen 35 regulieren den Gasfluss in den Leitungen 27, 31 und 32 zur Zuführung von Abluft aus dem Sinterkühler. Der Gasfluss in der Rückführleitung 18 wird mittels einer Regelklappe 36 geregelt. Eine Leitungsverbindung 37 verbindet die Rückführleitung 18 mit der Abgasleitung 21. Über diese Leitungsverbindung 37 kann, beispielsweise beim Anfahren der Anlage, das Mischgas in die Abgasleitung 21 der Sintermaschine eingespeist werden. Der Gasfluss in der Leitungsverbindung 37 wird mittels einer Absperrklappe 38 geregelt. Drosselklappen 39 in zwei Verbindungsleitungen 14a ermöglichen die Regelung des Gasflusses durch diese beiden Verbindungsleitungen 14a.

Figur 2 zeigt einen schematischen Schnitt im Grenzbereich des ersten und zweiten Abschnitts durch eine Sintermaschine mit Gesamtleitung. Sauerstoffhaltiges Prozessgas 8 wird mittels Saugkasten 7 durch die auf dem Sinterband 3 befindliche Sintermischung 2 geleitet. Das anfallende Sinterabgas wird durch die Verbindungsleitung 14a in die Sammelleitung 15 der Einrichtung zur Herstellung eines Mischgases eingeleitet. Die Verbindungsleitung 14a hat eine Öffnung, die in die Sammelleitung 15 mündet, und eine Öffnung, die in die Ausfuhrleitung 16 mündet. Vor den Mündungen befinden sich Absperrklappen 40. Die Mündung in die Sammelleitung 15 ist geöffnet, die Mündung in die Ausfuhrleitung 16 ist durch die Absperrklappe 40 geschlossen. Sammelleitung 15 und Ausfuhrleitung 16 sind innerhalb einer Gesamtleitung 41 als durch Trennwände 42 voneinander getrennte, benachbarte Gasführungskanäle angeordnet. Zur Austragung des in der Sammelleitung 15 anfallenden Staubes ist eine Schurre 43 mit gasdichter Staubschleuse 44 in der Sammelleitung 15 angebracht.

## Patentansprüche

1. Vorrichtung zum Sintern von metallhaltigen Stoffen wie beispielsweise Eisenerzen oder Manganerzen, insbesondere oxidischen oder carbonatischen Erzen, auf einer Sintermaschine mit einer Aufgabeeinrichtung (1) für eine festen Brennstoff enthaltende Sintermischung (2) auf ein Sinterband (3), mit einer Zündvorrichtung (6) zur Entzündung der Sintermischung an der Oberfläche, mit Saugkästen (7) zur Durchleitung von sauerstoffhaltigem Prozessgas (8,10,12) durch die Sintermischung in drei aufeinander folgenden Abschnitten (9,11,13) des Sinterbandes, von denen der erste Abschnitt (9) an die Aufgabeeinrichtung (1) anschließt und der dritte Abschnitt (13) durch das Abwurfende (4) des Sinterbandes begrenzt ist, mit einer Sammelleitung (15) zur Vereinigung und Weiterleitung des in den Saugkästen (7) des dritten Abschnittes (13) anfallenden Sinterabgases, mit einer Ausfuhrleitung (16) zur Vereinigung und Weiterleitung des in den Saugkästen (7) des zweiten Abschnittes (11) anfallenden Sinterabgases, mit einer Einrichtung zur Herstellung eines Mischgases aus dem Sinterabgas aus dem ersten Abschnitt (9) des Sinterbandes und dem Sinterabgas aus dem dritten Abschnitt (13) des Sinterbandes, mit Verbindungsleitungen (14c) zur Einspeisung der Sinterabgase aus den Saugkästen (7) des dritten Abschnitts (13) in die Sammelleitung (15), mit Verbindungsleitungen (14b) zur Einspeisung der Sinterabgase aus den Saugkästen (7) des zweiten Abschnitts (11) in die Ausfuhrleitung (16), und mit Verbindungsleitungen (14a) zur Einspeisung der Sinterabgase aus den Saugkästen (7) des ersten Abschnitts (9) in die Einrichtung zur Herstellung eines Mischgases, mit einer Einrichtung zum Transport und zur Verteilung des Mischgases als Prozessgas (10) für den zweiten Abschnitt auf die Sintermischung (2) im zweiten Abschnitt (11) des Sinterbandes, mit einer Abgasleitung (21) zum Abführen des Gases aus der Ausfuhrleitung (16) für Sinterabgas aus dem zweiten Abschnitt des Sinterbandes aus der Sintermaschine, und mit einem dem Abwurfende (4) des Sinterbandes nachgeschalteten Sinterkühler (17), **dadurch gekennzeichnet, dass** die Einrichtung zur Herstellung eines Mischgases die Sammelleitung (15) für die Sinterabgase aus dem dritten Abschnitt (13) des Sinterbandes und einen Mischungsbereich der Sammelleitung (15) umfasst, in den die Verbindungsleitungen (14a) zur Einspeisung des Sinterabgases aus den Saugkästen (7) des ersten Abschnittes (9) des Sinterbandes münden, wobei der Abstand des dritten Abschnittes (13) vom Mischungsbereich größer ist als der Abstand des ersten Abschnittes (9) vom Mischungsbereich,
wobei der Mischungsbereich unterhalb des ersten Abschnittes (9) liegt.
und wobei die von den Saugkästen (7) ausgehenden Verbindungsleitungen (14a, 14b, 14c) je zwei Mündungen aufweisen, von denen die eine in die Sammelleitung (15) der Vorrichtung zur Herstellung eines Mischgases und die andere in die Ausfuhrleitung (16) führt.

2. Vorrichtung nach Anspruch 1, **dadurch gekennzeichnet, dass** die Sammelleitung (15) der Einrichtung zur Herstellung eines Mischgases parallel zum Sinterband (3) verläuft.

3. Vorrichtung nach einem der Ansprüche 1-2, **dadurch gekennzeichnet, dass** unter jedem Abschnitt (9,11,13) des Sinterbandes (3) mindestens zwei Saugkästen (7) angeordnet sind.

4. Vorrichtung nach einem der Ansprüche 1-3, **dadurch gekennzeichnet, dass** die Einrichtung zur Herstellung eines Mischgases und die Ausfuhrleitung (16) für das Sinterabgas aus dem zweiten Abschnitt des Sinterbandes als voneinander getrennte Gasführungskanäle im Inneren einer unterhalb der Saugkästen (7) angeordneten, bevorzugterweise parallel zum Sinterband (3) verlaufenden, Gesamtleitung (41) angeordnet sind.

5. Vorrichtung nach Anspruch 1, **dadurch gekennzeichnet, dass** zur Austragung des in den Gasführungskanälen anfallenden Staubes Schurren (43) mit gasdichten Staubschleusen (44) vorgesehen sind.

6. Vorrichtung nach einem der Ansprüche 1-5, **dadurch gekennzeichnet, dass** der erste Abschnitt (9) des Sinterbandes 15-25 %, bevorzugt 20-25 %, der Länge des Sinterbandes einnimmt, der zweite Abschnitt (11) 50-65 %, bevorzugt 55-65 %, der Länge des Sinterbandes einnimmt, und der dritte Abschnitt (13) 10-25 %, bevorzugt 15-25 %, der Länge des Sinterbandes einnimmt.

7. Vorrichtung nach einem der Ansprüche 1-6, **dadurch gekennzeichnet, dass** die Einrichtung zum Transport und zur Verteilung des Mischgases auf die Sintermischung im zweiten Abschnitt (11) des Sinterbandes eine, zumindest eine Entstaubungsanlage (25) enthaltende, Rückführleitung (18) sowie eine Verteilungshaube (19) umfasst.

8. Vorrichtung nach Anspruch 7, **dadurch gekennzeichnet, dass** in die Rückführleitung (18) Leitungen (27,28,29,30) zur Zuspeisung von Abluft aus dem Sinterkühler und/oder Frischluft und/oder zum Vortrocknen der Sintermischung verwendeter Luft und/oder technischem Sauerstoff münden.

9. Vorrichtung nach einem der Ansprüche 7-8, **dadurch gekennzeichnet, dass** in der Rückführleitung (18) ein statischer Mischer (20) vorgesehen ist.

10. Vorrichtung nach einem der Ansprüche 1-9, **dadurch gekennzeichnet, dass** in der Abgasleitung (21) eine Entstaubungsanlage (26) und/oder eine Abgasreinigungsanlage (22) vorgesehen ist.

11. Vorrichtung nach einem der Ansprüche 1-10, **dadurch gekennzeichnet, dass** nur diejenigen Verbindungsleitungen (14a, 14b, 14c) je zwei Mündungen aufweisen, die von Saugkästen (7) ausgehen, die im Grenzbereich benachbarter Abschnitte (9,11,13) liegen.

12. Vorrichtung nach einem der Ansprüche 1-11, **dadurch gekennzeichnet, dass** Leitungen (31,32) zur Zuführung von Abluft aus dem Sinterkühler auf den ersten Abschnitt (9) und/oder dritten Abschnitt (13) des Sinterbandes vorgesehen sind.

13. Vorrichtung nach einem der Ansprüche 1-12, **dadurch gekennzeichnet, dass** insgesamt zumindest zwei Gebläse (23,24) zum Durchsaugen der Prozessgase durch den ersten Abschnitt (11) und dritten Abschnitt (13) sowie durch den zweiten Abschnitt (11) vorgesehen sind.

14. Vorrichtung nach einem der Ansprüche 1-13, **dadurch gekennzeichnet, dass** in zumindest einer der Verbindungsleitungen (14a, 14b, 14c) eine Drosseleinrichtung (39) vorgesehen ist.

## Claims

1. Apparatus for sintering metal-containing materials, such as for example iron ores or manganese ores, in particular oxidic or carbonaceous ores, on a sintering machine with a charging device (1) for a sinter mix (2) containing solid fuel on a sintering belt (3), with an igniting device (6) for igniting the sinter mix on the surface, with suction boxes (7) for passing oxygen-containing process gas (8, 10, 12) through the sinter mix in three successive portions (9, 11, 13) of the sintering belt, of which the first portion (9) adjoins the charging device (1) and the third portion (13) is bordered by the discharge end (4) of the sintering belt, with a collecting line (15) for unifying and passing on the sintering waste gas occurring in the suction boxes (7) of the third portion (13), with a discharge line (16) for unifying and passing on the sintering waste gas occurring in the suction boxes (7) of the second portion (11), with a device for producing a mixed gas from the sintering waste gas from the first portion (9) of the sintering belt and the sintering waste gas from the third portion (13) of the sintering belt, with connecting lines (14c) for feeding the sintering waste gases from the suction boxes (7) of the third portion (13) into the collecting line (15), with connecting lines (14b) for feeding the sintering waste gases from the suction boxes (7) of the second portion (11) into the discharge line (16), and with connecting lines (14a) for feeding the sintering waste gases from the suction boxes (7) of the first portion (9) into the device for producing a mixed gas, with a device for transporting and distributing the mixed gas as process gas (10) for the second portion to the sinter mix (2) in the second portion (11) of the sintering belt, with a waste gas line (21) for discharging the gas from the discharge line (16) for sintering waste gas from the second portion of the sintering belt from the sintering machine, and with a sinter cooler (17), arranged downstream of the discharge end (4) of the sintering belt, **characterized in that** the device for producing a mixed gas comprises the collecting line (15) for the sintering waste gases from the third portion (13) of the sintering belt and a mixing region of the collecting line (15), into which mixing region the connecting lines (14a) for feeding in the sintering waste gas from the suction boxes (7) of the first portion (9) of the sintering belt open out, wherein the distance of the third portion (13) from the mixing region is greater than the distance of the first portion (9) from the mixing region, wherein the mixing region lies under the first portion (9),
and wherein the connecting lines (14a, 14b, 14c) extending from the suction boxes (7) each have two openings, one of which leads into the collecting line (15) of the device for producing a mixed gas and the other of which leads into the discharge line (16).

2. Apparatus according to Claim 1, **characterized in that** the collecting line (15) of the device for producing a mixed gas runs parallel to the sintering belt (3).

3. Apparatus according to either of Claims 1 and 2, **characterized in that** at least two suction boxes (7) are arranged under each portion (9, 11, 13) of the sintering belt (3).

4. Apparatus according to one of Claims 1-3, **characterized in that** the device for producing a mixed gas and the discharge line (16) for the sintering waste gas from the second portion of the sintering belt are arranged as neighboring gas ducts that are separated from each other in the interior of a general line (41) arranged under the suction boxes (7) and preferably running parallel to the sintering belt (3).

5. Apparatus according to Claim 1, **characterized in that** chutes (43) with gastight dust collectors (44) are provided for discharging the dust occurring in the gas ducts.

6. Apparatus according to one of Claims 1-5, **characterized in that** the first portion (9) of the sintering belt takes up 15-25%, preferably 20-25%, of the length of the sintering belt, the second portion (11) takes up 50-65%, preferably 55-65%, of the length of the sintering belt, and the third portion (13) takes up 10-25%, preferably 15-25%, of the length of the sintering belt.

7. Apparatus according to one of Claims 1-6, **characterized in that** the device for transporting and distributing the mixed gas to the sinter mix in the second portion (11) of the sintering belt comprises a return line (18), containing at least a dedusting installation (25), and a distribution hood (19).

8. Apparatus according to Claim 7, **characterized in that** lines (27, 28, 29, 30) for feeding in waste air from the sinter cooler and/or fresh air and/or air used for pre-drying the sinter mix and/or tonnage oxygen open out into the return line (18).

9. Apparatus according to one of Claims 7-8, **characterized in that** a static mixer (20) is provided in the return line (18).

10. Apparatus according to one of Claims 1-9, **characterized in that** a dedusting installation (26) and/or a waste gas cleaning installation (22) is provided in the waste gas line (21).

11. Apparatus according to one of Claims 1-10, **characterized in that** only those connecting lines (14a, 14b, 14c) that extend from the suction boxes (7) that lie in the bordering region of neighboring portions (9, 11, 13) have two openings each.

12. Apparatus according to one of Claims 1-11, **characterized in that** lines (31, 32) for feeding in waste air from the sinter cooler to the first portion (9) and/or third portion (13) of the sintering belt are provided.

13. Apparatus according to one of Claims 1-12, **characterized in that** altogether at least two blowers (23, 24) are provided for sucking the process gases through the first portion (11) and third portion (13) and through the second portion (11).

14. Apparatus according to one of Claims 1-13, **characterized in that** a throttle device (39) is provided in at least one of the connecting lines (14a, 14b, 14c).

## Revendications

1. Dispositif pour le frittage de matières qui contiennent des métaux, comme par exemple des minerais de fer ou des minerais de manganèse, notamment des minerais oxydés ou carbonatés, sur une machine de frittage comprenant un dispositif d'alimentation (1) d'un mélange de frittage (2) contenant un combustible solide sur une bande de frittage (3), comprenant un dispositif d'inflammation (6) pour l'inflammation du mélange de frittage à la surface, comprenant des caisses aspirantes (7) pour guider un gaz de procédé (8, 10, 12) contenant de l'oxygène à travers le mélange de frittage dans trois parties (9, 11, 13) de la bande de frittage qui se suivent, dont la première partie (9) est adjacente au dispositif d'alimentation (1) et la troisième partie (13) est limitée par l'extrémité de décharge (4) de la bande de frittage, comprenant une conduite collectrice (15) pour rassembler et acheminer l'effluent gazeux de frittage produit dans les caisses aspirantes (7) de la troisième partie (13), comprenant une conduite de transfert (16) pour rassembler et acheminer l'effluent gazeux de frittage produit dans les caisses aspirantes (7) de la deuxième partie (11), comprenant un dispositif de production d'un mélange gazeux à partir de l'effluent gazeux de frittage de la première partie (9) de la bande de frittage et de l'effluent gazeux de frittage de la troisième partie (13) de la bande de frittage, comprenant des conduites de liaison (14c) pour l'alimentation des effluents gazeux de frittage sortant des caisses aspirantes (7) de la troisième partie (13) dans la conduite collectrice (15), des conduites de liaison (14b) pour l'alimentation des effluents gazeux de frittage sortant des caisses aspirantes (7) de la deuxième partie (11) dans la conduite de transfert (16) et des conduites de liaison (14a) pour l'alimentation des effluents gazeux de frittage sortant des caisses aspirantes (7) de la première partie (9) dans de dispositif de production d'un mélange gazeux, comprenant un dispositif de transport et de distribution du mélange gazeux en tant que gaz de procédé (10) pour la deuxième partie sur le mélange de frittage (2) dans la deuxième partie (11) de la bande de frittage, comprenant une conduite d'effluent gazeux (21) pour évacuer le gaz de la conduite de transfert (16) pour l'effluent gazeux de frittage de la deuxième partie de la bande de frittage à l'extérieur de la machine de frittage, et comprenant un refroidisseur d'aggloméré (17) situé derrière l'extrémité de décharge (4) de la bande de frittage, **caractérisé en ce que** le dispositif de production d'un mélange gazeux comprend la conduite collectrice (15) pour les effluents gazeux de frittage de la troisième partie (13) de la bande de frittage et une zone de mélange de la conduite collectrice (15) dans laquelle débouchent les conduites de liaison (14a) pour l'alimentation de l'effluent gazeux de frittage sortant des caisses aspirantes (7) de la première partie (9) de la bande de frittage, la distance entre la troisième partie (13) et la zone de mélange étant plus grande que la distance entre la première partie (9) et la zone de mélange, la zone de mélange étant située sous la première partie (9) et les conduites de liaison (14a, 14b, 14c) partant des caisses aspirantes (7) ayant à chaque fois deux orifices de sortie dont l'un débouche dans la conduite collectrice (15) du dispositif de production d'un mélange gazeux et l'autre débouche dans la conduite de transfert (16).

2. Dispositif selon la revendication 1, **caractérisé en ce que** la conduite collectrice (15) du dispositif de production d'un mélange de gazeux s'étend parallèlement à la bande de frittage (3).

3. Dispositif selon l'une des revendications 1-2, **caractérisé en ce qu'**au moins deux caisses aspirantes (7) sont disposées sous chaque partie (9, 11, 13) de la bande de frittage (3).

4. Dispositif selon l'une des revendications 1-3, **caractérisé en ce que** le dispositif de production d'un mélange gazeux et la conduite de transfert (16) pour l'effluent gazeux de frittage de la deuxième partie de la bande de frittage sont disposés en tant que canaux de conduite de gaz séparés l'un de l'autre à l'intérieur d'une conduite générale (41) située en-dessous des caisses aspirantes (7), de préférence en s'étendant parallèlement à la bande de frittage (3).

5. Dispositif selon la revendication 1, **caractérisé en ce que**, pour évacuer la poussière produite dans les canaux de conduite de gaz, on prévoit des goulottes (43) pourvues de sas à poussière (44) étanches au gaz.

6. Dispositif selon l'une des revendications 1-5, **caractérisé en ce que** la première partie (9) de la bande de frittage occupe 15-25%, de préférence 20-25%, de la longueur de la bande de frittage, la deuxième partie (11) occupe 50-65%, de préférence 55-65%, de la longueur de la bande de frittage et la troisième partie (13) occupe 10-25%, de préférence 15-25%, de la longueur de la bande de frittage.

7. Dispositif selon l'une des revendications 1-6, **caractérisé en ce que** le dispositif de transport et de distribution du mélange gazeux sur le mélange de frittage dans la deuxième partie (11) de la bande de frittage comprend une conduite de recyclage (18) comportant au moins une installation de dépoussiérage (26), ainsi qu'une hotte de distribution (19).

8. Dispositif selon la revendication 7, **caractérisé en ce que** des conduites (27, 28, 29 ,30) d'alimentation en air de sortie du refroidisseur d'aggloméré et/ou en air frais et/ou en air utilisé pour le séchage préalable du mélange de frittage et/ou en oxygène technique débouchent dans la conduite de recyclage (18).

9. Dispositif selon l'une des revendications 7-8, **caractérisé en ce qu'**un mélangeur statique (20) est prévu dans la conduite de recyclage (18).

10. Dispositif selon l'une des revendications 1-9, **caractérisé en ce qu'**une installation de dépoussiérage (26) et/ou une installation de purification d'effluent gazeux (22) est/sont prévue/s dans la conduite d'effluent gazeux (21).

11. Dispositif selon l'une des revendications 1-10, **caractérisé en ce que** seules les conduites de liaison (14a, 14b, 14c) qui partent des caisses aspirantes (7) situées dans la zone limite entre des parties (9, 11, 13) contiguës sont pourvues à chaque fois de deux orifices de sortie.

12. Dispositif selon l'une des revendications 1-11, **caractérisé en ce que** l'on prévoit des conduites (31, 32) d'amenée du gaz de sortie du refroidisseur d'aggloméré sur la première partie (9) et/ou la troisième partie (13) de la bande de frittage.

13. Dispositif selon l'une des revendications 1-12, **caractérisé en ce que** l'on prévoit, au total, au moins deux soufflantes (23, 24) pour l'aspiration des gaz de procédé à travers la première partie (11) et la troisième partie (13), ainsi qu'à travers la deuxième partie (11).

14. Dispositif selon l'une des revendications 1-13, **caractérisé en ce que** l'on prévoit un dispositif d'étranglement (39) dans au moins une des conduites de liaison (14a, 14b, 14c).
